# EUROPÄISCHE PATENTSCHRIFT

(11) **EP 3 034 416 B1**
(45) Veröffentlichungstag und Bekanntmachung des Hinweises auf die Patenterteilung: **01.02.2017**
(21) Anmeldenummer: 15200858.7
(22) Anmeldetag: 17.12.2015
(51) Int. Cl.: B65B 7/16, B65B 31/02, B29C 65/02, B65B 25/00, B65B 25/22, B65B 7/28

(54) **VORRICHTUNG ZUM VERSIEGELN VON BEHÄLTERN MIT ZUMINDEST EINER FOLIE**
DEVICE FOR SEALING CONTAINERS WITH AT LEAST ONE FILM
DISPOSITIF DESTINE A SCELLER DES RECIPIENTS A L'AIDE D'AU MOINS UNE FEUILLE

(30) Priorität: 18.12.2014 DE 102014019016
(43) Veröffentlichungstag der Anmeldung: 22.06.2016
(73) Patentinhaber: Jörg von Seggern Maschinenbau GmbH, 26133 Oldenburg (DE)
(72) Erfinder: von Seggern, Jörg, 26133 Oldenburg (DE)
(74) Vertreter: Jabbusch, Matthias

(56) Entgegenhaltungen:
- EP-A2- 2 722 281
- WO-A1-2014/166940
- DE-A1-102011 015 561
- US-A1- 2003 131 568

## Beschreibung

Die Erfindung betrifft eine Vorrichtung zum Versiegeln von Behältern mit zumindest einer Folie, umfassend ein Unterwerkzeug mit Halteaufnahmen für die Behälter und umfassend ein Oberwerkzeug zum Aufsiegeln der Folie auf die Ränder des Behälters.

Vorrichtungen der vorbezeichneten Gattung sind aus der Verpackungstechnik bekannt, mit ihnen können Gegenstände in Behältern verpackt werden. Diese Gegenstände können anorganischer Natur sein, beispielsweise Schrauben, Kleinteile oder dergleichen oder es kann sich auch um Lebensmittel handeln.

Bei der Verpackung von Lebensmitteln kommt es darauf an, diese Lebensmittel dicht gegenüber Einflüssen von außen zu verpacken. Daher wird eine Siegelung vorgenommen, nämlich die Siegelung einer Folie auf den umlaufenden Rand des Behälters.

In Behältern können Lebensmittel aufgenommen sein, die für den unmittelbaren Verzehr geeignet sind, beispielsweise Schinken oder Käse. Andere bereits zum Verzehr geeignete Lebensmittel können Fertiggerichte sein, die vom Konsumenten nur noch z. B. im Wasserbad oder in der Mikrowelle zu erwärmen sind. Die Zutaten dieser Lebensmittel sind aber bereits gegart worden, bevor sie in den Handel kommen.

Zum Garen von Lebensmitteln vor endgültigem Versiegeln des Behälters ist ein Verfahren bekannt, bei dem in einen Behälter aufgenommene Lebensmittel mit Mikrowellen behandelt werden, wobei zumindest ein Abschnitt des Randes des Behälters noch nicht mit einer aufgesiegelten Folie belegt ist. Die Folie wird nur auf bestimmte Bereiche aufgesiegelt, dann wird ein Garen der Lebensmittel vorgenommen. Später erfolgt eine endgültige Versiegelung des Behälters über seinen gesamten umlaufenden Rand.

Bei dem Garen der Speisen im Behälter entsteht Wärme und es entstehen Dämpfe, diese können aus dem noch nicht vollständig gesiegelten Behälter abgeführt werden. Darüber hinaus kann zur Haltbarmachung der im Behälter angeordneten Lebensmittel ein Schutzgas eingeführt werden, das mit den Lebensmitteln reagierende Gase verdrängt.

Dokument WO-A-2014/166940 beschreibt eine Vorrichtung zum Versiegeln von Behältern mit einer Folie, umfassend ein Unterwerkzeug und ein Oberwerkzeug zum Aufsiegeln der Folie auf Ränder des Behälters. Ein Saugelement zum Halten der Folie ist im Oberwerkzeug vorgesehen und ein Heizelement ist ringsum das Saugelement mit Saugöffnungen angeordnet.

J Der Erfindung liegt die Aufgabe zugrunde, eine Vorrichtung der eingangs genannten Gattung aufzuzeigen, mit der das Einführen eines Schutzgases oder auch das Anlegen eines Vakuums in einem bereits teilweise mit einer Folie versiegelten Behälter gelingt.

Diese Aufgabe ist erfindungsgemäß dadurch gelöst, dass dem Oberwerkzeug zumindest ein Hebeelement zum abschnittsweisen Anheben der Folie zugeordnet ist, wobei das Saugelement aus zwei zueinander lageveränderlichen Bauteilen ausgebildet ist, ein erstes Bauteil ein Innenstempel mit angeschlossener Vakuumleitung ist und ein zweites Bauelement ein das erste Bauelement zumindest abschnittsweise umlaufender Wandungsring ist.

Die erfindungsgemäße Vorrichtung weist nicht nur Unterwerkzeug und Oberwerkzeug zum Versiegeln des Behälters mit der Folie auf, dem Oberwerkzeug ist ein zusätzliches Werkzeug zugeordnet. Dieses Werkzeug ist ein Saugelement, mit dem die Folie angehoben werden kann. Dieses Anheben kann dazu genutzt werden, durch Anlegen eines Vakuums Gase aus dem Inneren des Behälters abzuführen und/oder zumindest ein Schutzgas in das Innere des Behälters einzuführen. Ist die Folie dabei bereits teilweise auf den umlaufenden Rand des Behälters aufgesiegelt, kann auf diese Weise das Schutzgas zielgerichtet in Bereiche unterhalb der bereits teilweise aufgesiegelten Folie geführt werden.

Der abschnittsweise angehobene Bereich der Folie ist nach Zuführen des Schutzgases wieder auf den Rand des Behälters aufzulegen. Dabei und beim Anheben darf die Folie nicht gefaltet oder geknittert werden, da ihre anschließende gasdichte Aufsiegelung auf den Rand sichergestellt sein muss. Nach der Erfindung hat das Saugelement einen Anschluss an eine Vakuumleitung. Das Saugelement weist somit keine mechanisch an der Folie angreifende Elemente auf, dies würde bereits zu einer Verwerfung der Folie, zum Einbringen von Knicken und dergleichen führen. Das Saugelement kann der Folie angenähert werden, durch Anlegen eines entsprechend eingestellten Vakuums kann die Folie an das Saugelement herangeführt werden und nach Ausschalten des Vakuums wieder vom Saugelement weggeführt werden.

Konstruktiv ist dafür nach der Erfindung vorgesehen, dass das Saugelement aus zwei zueinander lageveränderlichen Bauteilen ausgebildet ist, wobei ein erstes Bauteil ein Innenstempel mit angeschlossener Vakuumleitung ist und ein zweites Bauelement ein das erste Bauelement zumindest abschnittsweise umlaufender Wandungsring ist. Diese Ausbildung verhindert, dass auch bei einem Saugelement Falten in der anzuhebenden Folie auftreten. Die beiden Bauteile Innenstempel und Wandungsring sind zueinander lageveränderlich, dadurch können sie flexibel auf bestimmte Anlegungssituationen reagieren. So ist vorgesehen, dass vor dem Anlegen des Saugelementes an der Folie der Wandungsring über den Innenstempel frei vorsteht. Das Saugelement wird also mit dem Wandungsring zunächst an die Folie angelegt. Während der weiteren Anlage des Innenstempels bleibt die Anlage durch den Wandungsring erhalten, die Zuordnung von Innenstempel und Wandungsring ändert sich dabei. Mit dem zunächst Anliegen des Wandungsringes wird eine großflächige Überdeckung des Bereichs der Folie erreicht, der angehoben werden soll. Großflächiges, nicht punktförmiges Anlegen, verhindert Falten.

Das Vakuum wird dann über den Innenstempel an die Folie herangetragen. Dazu hat der Innenstempel nach einer Weiterbildung der Erfindung eine plane Anlagefläche. An diese plane Anlagefläche legt sich der anzuhebende Abschnitt der Folie gleichfalls plan an z. B. nach Einbringen eines Schutzgases kann der angehobene Abschnitt der Folie mit dem Saugelement wieder in seine Ausgangslage zurückgeführt werden, schließlich wird die Folie insgesamt auf den Rand des Behälters aufgesiegelt.

Schließlich kann noch vorgesehen sein, dass das Saugelement im Oberwerkzeug verschieblich aufgenommen ist.

Ein Ausführungsbeispiel der Erfindung, aus dem sich weitere erfinderische Merkmale ergeben, ist in der Zeichnung dargestellt. Es zeigen:
- Fig. 1 bis Fig. 6:: Schnittansichten eines in einer erfindungsgemäßen Vorrichtung zum Versiegeln von Behältern aufgenommenen Behälters in voneinander verschiedenen Bearbeitungssituationen der Vorrichtung zu seinem Verschließen.

In Fig. 1 ist der Behälter 1 in einem Unterwerkzeug 2 aufliegend aufgenommen. Der Behälter 1 liegt mit seinem umlaufenden Rand 3 auf Vorsprüngen des Unterwerkzeugs 2 auf. Im Behälter 1 ist ein Lebensmittel 4 angeordnet, dabei ist der Behälter 1 bereits teilweise, nämlich im zentralen Bereich zweier gegenüber liegender Längsränder mit einer Folie 5 versiegelt. In dem in Fig. 1 gezeigten Zustand kann das im Behälter 1 aufgenommene Lebensmittel einer Behandlung, z. B. einem Garen, zugeführt werden bzw. worden sein.

Fig. 1 zeigt noch das Oberwerkzeug 6 mit einem Siegelwerkzeug 7. Das Oberwerkzeug 6 weist ein weiteres Werkzeug auf, nämlich das erfindungsgemäße Saugelement 8. An das Saugelement 8 ist eine Vakuumleitung 9 angeschlossen, der Anschluss erfolgt dabei an einen Innenstempel 10 des Saugelementes 8. Dieser Innenstempel 10 ist von einem Wandungsring 11 umschlossen, dabei ist der Wandungsring 11 gegenüber dem Innenstempel 10 lageveränderlich, nämlich in koaxialer Ausrichtung zur Vakuumleitung 9 verschieblich.

In Fig. 2 ist das Oberwerkzeug 6 auf das Unterwerkzeug 2 aufgelegt. In diesem Zustand ist das Saugelement 8 mit seinem Wandungsring 11 auf einen Abschnitt der Folie 5 aufgelegt. Pfeile 12 zeigen, dass jetzt an die Folie 5 mit dem Saugelement 8 ein Vakuum angelegt wird.

In Fig. 3 ist aufgrund des Einwirkens des Vakuums aus der Vakuumleitung 9 ein Abschnitt der Folie 5 vom Rand 3 des Behälters 1 abgehoben. Während dieses Abhebens wurde der Wandungsring 11 gegenüber dem Innenstempel 10 nach oben verschoben. Wandungsring 11 und Innenstempel 10 liegen jetzt gemeinsam an der Folie 5 an, der Innenstempel 10 hat dabei eine plane Anlagefläche, an die die Folie 5 plan angelegt ist.

Fig. 4 zeigt noch einmal den Zustand der Vorrichtung aus Fig. 3, nämlich das Anheben des Abschnitts der Folie 5. Wie mit Pfeilen 13 gezeigt, wird jetzt über eine Schutzgasleitung 14 ein Schutzgas in das Innere des Behälters 1 geführt. Weitere Pfeile 15 verdeutlichen, dass das Schutzgas an einem der Schutzgasleitung 14 gegenüberliegenden Ende des Behälters 1 aus diesem wieder austritt. Da die Folie 5 auch in diesem Bereich noch nicht auf den umlaufenden Rand 3 aufgesiegelt ist, kann sich die Folie 5 hier durch das Schutzgas von dem Behälter 1 abgehoben werden, so dass ein Abführungsweg für das Schutzgas in eine Abführleitung 16 frei ist. Während dieses Spülprozesses mit dem Schutzgas wird im Bereich des Saugelements 8 das Vakuum an den angehobenen Bereich der Folie 5 fortwährend angelegt.

Beispielsweise vor diesem Spülen mit Schutzgas kann an den Behälter 1 bzw. an das ganze Unterwerkzeug 2 ein Vakuum angelegt werden.

Fig. 5 zeigt dann den letzten Schritt, nämlich das vollständige Versiegeln des Behälters 1 mit der Folie 5. Dazu wird das Siegelzeug 7 nach unten bewegt, bis es in die in Fig. 5 gezeigte Position gerät. An das Saugelement 8 ist kein Vakuum mehr angelegt, so dass auch der diesem Saugelement 8 zugeordnete Abschnitt der Folie 5 wieder auf den umlaufenden Rand 3 des Behälters 1 aufgelegt ist.

In Fig. 6 sind das Unterwerkzeug 2 und das Oberwerkzeug 6 wieder voneinander entfernt, der fertiggestellte und versiegelte Behälter 1 kann aus der Vorrichtung entnommen werden.

## Patentansprüche

1. Vorrichtung zum Versiegeln von Behältern mit zumindest einer Folie, umfassend ein Unterwerkzeug mit Halteaufnahmen für die Behälter und umfassend ein Oberwerkzeug zum Aufsiegeln der Folie auf Ränder des Behälters,
**dadurch gekennzeichnet,**
**dass** dem Oberwerkzeug (6) zumindest ein Saugelement zum abschnittsweisen Anheben der Folie (5) zugeordnet ist, wobei das Saugelement (8) aus zwei zueinander lageveränderlichen Bauteilen ausgebildet ist, ein erstes Bauteil ein Innenstempel (10) mit angeschlossener Vakuumleitung (9) ist und ein zweites Bauelement ein das erste Bauelement zumindest abschnittsweise umlaufender Wandungsring (11) ist.

2. Vorrichtung nach Anspruch 1, **dadurch gekennzeichnet, dass** vor einem Anlegen des Saugelementes (8) an der Folie (5) der Wandungsring (11) über den Innenstempel (10) frei vorsteht.

3. Vorrichtung nach Anspruch 2, **dadurch gekennzeichnet, dass** der Innenstempel (10) eine plane Anlagefläche zur Anlage an der Folie (5) hat.

4. Vorrichtung nach einem der vorhergehenden Ansprüche, **dadurch gekennzeichnet, dass** das Saugelement im Oberwerkzeug (6) verschieblich aufgenommen ist.

## Claims

1. A device for sealing containers with at least one film, encompassing a lower tool with mounting seats for the containers and encompassing an upper tool for sealing the film onto edges of the container,
**characterized in that**
at least one suction element for lifting sections of the film (5) is allocated to the upper tool (6), wherein the suction element (8) consists of two components that can change positions relative to each other, a first structural element is an inner stamp (10) with connected vacuum line (9), and a second structural element is a wall ring (11) that runs around at least sections of the first structural element.

2. The device according to claim 1, **characterized in that** the wall ring (11) protrudes freely over the inner stamp (10) before the suction element (8) is applied to the film (5).

3. The device according to claim 2, **characterized in that** the inner stamp (10) has a flat contact surface for abutment against the film (5).

4. The device according to one of the preceding claims, **characterized in that** the suction element is displaceably accommodated in the upper tool (6).

## Revendications

1. Dispositif destiné à sceller des récipients avec au moins un film, comprenant un outil inférieur avec des réceptacles de retenue pour les récipients et comprenant un outil supérieur pour sceller le film sur des bords du récipient
**caractérisé**
**en ce qu'**à l'outil supérieur (6) est associé au moins un élément aspirant pour soulever le film (5) par parties, l'élément aspirant (8) étant conçu à partir de deux composants à positionnement mutuel variable, un premier composant étant un poinçon (10) intérieur avec un conduit sous vide (9) raccordé et un deuxième composant étant une bague (11) formant paroi entourant au moins par parties le premier composant.

2. Dispositif selon la revendication 1, **caractérisé en ce qu'**avant un appui de l'élément aspirant (8) sur le film (5), la bague (11) formant paroi déborde librement pardessus le poinçon (10) intérieur.

3. Dispositif selon la revendication 2, **caractérisé en ce que** le poinçon (10) intérieur a une surface d'appui plane destinée à l'appui sur le film (5).

4. Dispositif selon l'une quelconque des revendications précédentes, **caractérisé en ce que** l'élément aspirant est réceptionné de manière déplaçable dans l'outil supérieur (6).
